# EUROPÄISCHE PATENTSCHRIFT

(11) **EP 0 319 695 B1**
(45) Veröffentlichungstag und Bekanntmachung des Hinweises auf die Patenterteilung: **06.05.1992**
(21) Anmeldenummer: 88118015.2
(22) Anmeldetag: 28.10.1988
(51) Int. Cl.: E06B 3/54, E04B 2/96

(54) **Plattenkonstruktionen für die Bildung einer Fassade oder dergleichen bei einem Bauwerk**
Facing or like panels for buildings
Panneaux de façade ou similaires pour bâtiments

(30) Priorität: 09.12.1987 DE 8716220 U; 06.10.1988 DE 8812587 U
(43) Veröffentlichungstag der Anmeldung: 14.06.1989
(73) Patentinhaber: Metallbau Koller GmbH i.K., D-79588 Efringen-Kirchen (DE)
(72) Erfinder: Weiss, Günther, Dipl.-Phys., D-7858 Weil am Rhein (DE)
(74) Vertreter: Ernicke, Hans-Dieter, Dipl.-Ing.

(56) Entgegenhaltungen:
- EP-A- 0 130 438
- EP-A- 0 136 064
- EP-A- 0 251 834
- EP-A- 0 251 834
- EP-A- 0 280 832
- DE-U- 8 701 693
- DE-U- 8 704 683
- GB-A- 2 167 784
- US-A- 3 672 107

## Beschreibung

Die Erfindung bezieht sich auf eine Plattenkonstruktion zur Verbindung mit einer Trägerkonstruktion für die Bildung einer Fassade oder eines Daches bei einem Bauwerk, bestehend aus einer ein- oder mehrscheibigen Platte, z.B. Isolierglas, und aus einem an der Trägerkonstruktion befestigbaren Stützrahmen, der sich an der dem Bauwerk zugekehrten Rückseite der Platte längs ihrer Ränder erstreckt und mit ihr verklebbar ist, ohne über deren vordere Außenfläche hinauszuragen, wobei an der Plattenkonstruktion stellenweise mechanische Halterungen zur Verbindung mit dem Stützrahmen formschlüssig verankert sind.

Eine solche Befestigung geht aus der DE-A-34 39 436 und dem DE-U-87 04 683 hervor. Diese Vorveröffentlichungen befassen sich mit der Problematik von anderen vorbekannten Befestigungen von Plattenkonstruktionen, die lediglich darauf beruhen, daß Isoliergläser klebetechnisch an Rahmen befestigt und diese Rahmen mit der Trägerkonstruktion des Gebäudes verbunden sind. (GB-A-2 167 784) Bei solchen vorbekannten Plattenkonstruktionen besteht die erhebliche Gefahr, daß sich Platten im Laufe der Zeit von den Fassaden lösen und herunterfallen können, was auf unterschiedliche Reaktionen der Platten und Trägerkonstruktionen bei Temperaturänderungen zurückzuführen wäre.

Diese Problematik wird beim Gegenstand des DE-U-87 04 683 dadurch gelöst, daß mit der Plattenkonstruktion formschlüssig verbundene mechanische Halterungen stellenweise angeordnet und mit dem Stützrahmen verbunden werden.

Im Fall der DE-A-34 39 436 greifen die Halterungselemente zwischen die Scheiben des Isolierglases sowie in eine Nut der Trägerkonstruktion mit zueinander parallelen Köpfen ein, was die Montage und Verklebung an der Baustelle, und zwar von außen her, bedingt. Solche Methoden haben keine Aussicht auf baurechtliche Genehmigung.

In beiden Fällen ist die jeweils außenliegende Scheibe vom mechanischen Halterungsmittel nicht erfaßt, so daß diese im Falle der Lockerung der Klebeverbindung zwischen der außenliegenden und der benachbarten Scheibe vom Bauwerk abfallen kann.
Die vorbekannten Halterungsmittel spannen die Scheiben fest mit dem Stützrahmen zusammen. Dadurch treten bei mechanischen und thermischen Belastungen Kräfteüberlagerungen auf, die zu Zwängungen und Glasbruch führen können.

Der Erfindung liegt die Aufgabe zugrunde, eine werkseitig herstellbare Plattenkonstruktion zu entwickeln, die auch die außenliegende Scheibe vor Herabfallen vom Bauwerk mechanisch sichert, wobei die mechanischen Sicherungsmittel so anzuordnen sind, daß sie bei thermisch bedingten Formänderungen der Fassadenelemente nicht zu Zwängungen oder Glasbruch führen.
Ausgehend vom DE-U-87 04 683 besteht die erfindungsgemäße Lösung der gestellten Aufgabe darin, daß die Halterungen mit der jeweils außenliegenden Scheibe der Platte werkseitig fest verbunden sind und mit einem Schenkel bzw. einem Anschlag einen der Plattenkonstruktion zugekehrten Gurt des Stützrahmens berührungsfrei hintergreifen.

Mit dem Gegenstand der Erfindung werden die geschilderten Nachteile des Standes der Technik ausgeschlossen, weil nämlich die erfindungsgemäße Halterung bei der Montage und in der normalen Gebrauchsstellung keinen Kontakt mit dem Stützrahmen besitzt. Es wird vielmehr im wesentlichen auf die vollkommene Halterungskraft der Klebeverbindung zwischen der Plattenkonstruktion und dem Stützrahmen vertraut. Sollte dennoch aus besonderen und unvorhersehbaren Umständen eine Lösung der Klebstoffverbindungen erfolgen, wird nicht nur die gesamte Plattenkonstruktion sondern auch deren außenliegende Scheibe durch die erfindungsgemäße Anordnung vor dem Herabfallen vom Gebäude bewahrt. Die den Stützrahmen berührungsfrei hintergreifenden Schenkel der Halterungen gelangen, falls die Außenscheibe unter Sogwirkung sich vom Stützrahmen lösen sollte, in Berührungskontakt mit dem hintergriffenen Schenkel des Stützrahmens und bewahren die Scheibe davor, von der Fassade herabzufallen. Eine solche so reagierende Plattenkonstruktion ist zwar wegen des Wegfalls der Klebeverbindung unbrauchbar geworden und muß daher ersetzt werden. Die erfindungsgemäße Art der mechanischen Halterung solcher Plattenkonstruktionen verhindert aber Unfallschäden.

Diese erfindungsgemäße Konzeption setzt voraus, daß die Halterungen werkseitig fest mit der Plattenkonstruktion verbunden werden und mit diesem eine körperliche Einheit bilden.

Der Begriff "berührungsfrei" ist im Sinne der Erfindung dahingehend auszulegen, daß die Distanz zwischen den sich hintergreifenden Teilen der Halterungen und des Gurtes des Stützrahmens eine Größenordnung aufweist, die Übertragung mechanischer Kräfte ausschließt, wenn die Klebeverbindung zwischen der Plattenkonstruktion und dem Rahmen intakt ist. Vorsorglich empfiehlt die Erfindung, diese Distanz in der Größenordnung von etwa 5 mm zu bemessen.
In den Unteransprüchen sind zahlreiche Ausführungsvarianten der Erfindung dargestellt, die auch für sich selbständigen Schutz begründen können.

In der Zeichnung ist die Erfindung schematisch und beispielsweise dargestellt. Es zeigen
- Fig. 1 bis 3:: Querschnitte durch Randbereiche von Plattenkonstruktionen und durch die mit ihnen befestigten Halterungen sowie berührungsfrei hintergriffene Stützrahmen in mehreren Ausführungsvarianten,
- Fig. 4:: einen Querschnitt durch den Randbereich von zwei aneinandergrenzenden abgedichteten Plattenkonstruktionen in einem konstruktiven Ausführungsbeispiel,
- Fig.5 bis 8:: Querschnitte und Teildraufsichten auf Alternativen zu den Figuren 1 bis 5 und
- Fig. 9:: einen Querschnitt durch ein konstruktives Ausführungsbeispiel zur Variante der Fig. 7.

Bei den verschiedenen Varianten der Fig. 1 bis 3 wird allgemein davon ausgegangen, daß eine Plattenkonstruktion (1) mit einem Stützrahmen (2) verbunden werden soll, der Teil einer an der Außenfläche eines Gebäudes oder Bauwerkes angebrachten Trägerkonstruktion (24) (vgl. Fig. 4) sein soll. Im Prinzip handelt es sich darum, vornehmlich aus Glas bestehende Plattenkonstruktionen so als Fassade oder Dach zu befestigen, daß keine über die Außenfläche der außenliegenden Scheibe (3) hinausragenden Gegenstände der Befestigung erkennbar sein sollen. Folglich muß die Plattenkonstruktion (1) an ihrer Innenseite mit dem Gebäude verbunden werden können, wobei zunächst dahingestellt bleiben kann, in welcher Weise der Stützrahmen (2) gemäß den Fig. 1 bis 3 mit dem Gebäude verbindbar ist.

In den Beispielen der Fig. 1 bis 3 wird ferner davon ausgegangen, daß die Plattenkonstruktion (1) beispielsweise aus zweischeibigen Isoliergläsern (3,4) besteht, die von einem Distanzelement (5) voneinander getrennt sind, aber eine körperliche Einheit miteinander bilden.

Beim Beispiel der Fig. 1 ist die innenliegende Scheibe (4) über eine Klebstoffschicht (6) mit einem Gurt des Stützrahmens (2) fest verbunden. Diese Klebeverbindung (6) wird vornehmlich werkseitig durchgeführt, so daß die Plattenkonstruktion (1) und der Stützrahmen (2) eine miteinander verklebte körperliche Einheit bilden, was voraussetzt, daß der Stützrahmen (2) an der Baustelle mit einer an der Außenfläche des Gebäudes befindlichen Trägerkonstruktion (24) verbunden werden muß.

Die in Fig. (1) gezeigte Klebeverbindung (6) zwischen der Plattenkonstruktion (1) und dem Stützrahmen (2) wird nun mechanisch gesichert durch eine Halterung (7), deren Schenkel (8) fest mit der Plattenkonstruktion (1) verbunden ist. Würde die Plattenkonstruktion (1) als selbständige Einheit hergestellt und geliefert werden, ergäbe sich daraus, daß die Halterungen (7) eine körperliche Einheit, also einen festen Bestandteil dieser Plattenkonstruktion (1) bilden würden.

Diese Halterung (7) umgreift den Rand der innenliegenden Scheibe (4) und den Rand des Gurtes (12) des Stützrahmens (2) ohne eine körperliche Berührung mit dem Stützrahmen (2) zu besitzen. Es ist vorgesehen, daß die Distanz zwischen dem innenliegenden Schenkel (10) der Halterung (7) und dem Gurt (12) des Stützrahmens (2) nicht unerheblich ist, jedenfalls eine Größenordnung aufweist, die bei normalen Temperaturschwankungen und entsprechenden Wärmedehnungen eine mechanische Berührung des Schenkels (10) und des Gurtes (12) ausschließen. In einem Beispiel kann diese Distanz in der Größenordnung von etwa 5 mm liegen.

Im Beispiel der Fig. 1 ist die Halterung (7) als abgekröpftes L-Profil gezeigt, dessen Steg (9) ebenfalls in Distanz zu den Rändern der innenliegenden Scheibe (4) und des Gurtes (12) sich befindet.

Von Bedeutung ist, daß die Halterung (7) nicht über die Außenfläche der außenliegenden Scheibe (3) hinausragt.

Beim Beispiel der Fig. 1 wird außerdem davon ausgegangen, daß die Scheiben (3,4) der Plattenkonstruktion (1) ungefähr gleiche Fläche besitzen, wobei der Rand der außenliegenden Scheibe (3) eine Abschrägung (14) besitzt, die von außen nach innen, bezogen auf die Scheibenlage, ansteigt. Diese Abschrägung (14) wird von einem entsprechend gestalteten Schenkel (8) der Halterung (7) umgriffen. Der Schenkel (8) ist mit dem Scheibenrand bzw. der Abschrägung (14) durch eine Klebstoffschicht fest verbunden.

Beim Beispiel der Fig. 2 ist der Rand der außenliegenden Scheibe (3) stufenförmig abgeschrägt (15), wobei die Abstufung (15) sich von der Außenseite zur Innenseite der Scheibe (3) erweitert. In diese Abstufung (15) greift der außenliegende Schenkel (8) der Halterung (7) ein. Dabei ist festzuhalten, daß auch im Fall der Fig. 2 die Halterungen (7) nicht über die Außenfläche der außenliegenden Scheibe (3) hinausragen.

Ein bevorzugtes Ausführungsbeispiel der Erfindung ergibt sich aus Fig. 3, bei der die außenliegende Scheibe (3) an ihrem Rand eine parellel zur Scheibenfläche eingefräste Nut (16) besitzt, in welche der Schenkel (8) der Halterung (7) eingreift und mit der Klebstoffschicht (11) festgelegt ist. Es empfiehlt sich, diese außenliegende Scheibe (3) der Plattenkonstruktion (1) als thermisch vorgespannte Glasscheibe auszubilden, die es ermöglicht, die spanabhebende Bearbeitung der Nut (16) durchzuführen, bevor die Scheibe thermisch ausgehärtet wird. Eine solche thermisch vorgespannte Glasscheibe hat den Vorzug, in wesentlich größerem Umfang als sonstige Scheiben mechanisch beansprucht und verformt werden zu können, ohne daß Schaden entsteht. Sie nimmt vornehmlich große Winddruckkräfte ebenso wie Sogkräfte auf, ohne zu Bruch zu gehen. Der mechanische Aufwand, die Nut (16) einzufräsen bzw. einzuschleifen, bevor die Scheibe (3) thermisch ausgehärtet wird, ist kostenmäßig vernachlässigbar angesichts der großen Vorteile, welche eine solche thermisch vorgespannte Glasscheibe besitzt.

Im Beispiel der Fig. 4 ist eine konstruktive Ausführungsvariante der Erfindung dargestellt, die sich auf das Prinzip der Fig. 3 stützt. Danach sind in den außenliegenden Scheiben (3) der Plattenkonstruktion (1) Nuten (16) eingefräst, in welche die Schenkel (8) eingreifen und dort fest verankert sind.

Die innenliegende Scheibe (4) ist in ihrem Randbereich gegenüber der außenliegenden Scheibe (3) zurückversetzt, wobei aber wesentlich ist, daß beide Scheiben (3,4) mit dem Rahmen (2) über Klebstoffschichten (6) verbunden sind, wie dies aus Fig. 3 hervorgeht.

Der Stützrahmen (2) gemäß Fig. 4 weist die Form eines Strangpreß-Hohlprofiles auf, das eine hinterschnittene Nut (26) besitzt, in die ein Halteelement (25) eingreift, das mit der symbolisch dargestellten Trägerkonstruktion (24) verbindbar ist, die ihrerseits an einer nicht dargestellten Bauwerkaußenwand befestigt ist.

Der Stützrahmen (2) weist beim Ausführungsbeispiel der Fig. 4 zwei hinterschnittene Nuten (19) auf, in welche eine flexible Dichtungsleiste mit jeweils widerhakenförmig ausgebildeten Ansätzen (18) eingreift. Jede Dichtungsleiste (17) ist mit nach außen vorspringenden Stegen (21) versehen, die mit den Stegen (21) der gegenüberliegenden Dichtungsleiste (17) in Berührungskontakt kommen und dabei eine labyrinthartige Dichtung bilden. Zugleich verhindert diese Ausbildung der Dichtungsleisten (17) das Eindringen von Feuchtigkeit in den hinter den Plattenkonstruktionen (1) befindlichen Raum.

Die Dichtungsleisten (17) sind bevorzugt um den gesamten Rand der Plattenkonstruktion (1) geführt. Sie umschließen damit auch die stellenweise angeordneten Halterungen (7), wie sie im linken Teil der Fig. 4 im Schnitt dargestellt sind. Im Bereiche dieser Haltungen (7) sind die Dichtungsleisten (17) mit Durchbrechungen (20) versehen, damit der untere Schenkel (10) und der daran angrenzende Teil des Steges (9) der einzelnen Halterung (7) hindurchgreifen können. Dabei werden die Außenflächen der Stege (9) von den Dichtungslippen (22) der Dichtungsleisten (17) außenseitig überdeckt. Diese Dichtungslippen (22) benachbarter Dichtungsleisten (17) bilden zusammen mit den aneinanderliegenden Stegen (21) eine Schattenfuge (23), die das Einfüllen einer Kunststoffmasse, wie sie beim Stand der Technik üblich ist, entbehrlich macht.

Im Ausführungsbeispiel der Fig. 5 ist eine Plattenkonstruktion (1) mit einer einscheibigen Platte (3) gezeigt. Der Rand dieser Platte (3) (bzw. außenliegende Scheibe) ist über die Klebeverbindung (6) mit einem Stützrahmen (2) verbunden, der beispielsweise aus Leichtmetall-Profilen bestehen kann. Der Stützrahmen (2) ist seinerseits an einer symbolisch dargestellten Trägerkonstruktion (24) befestigt, die mit einem Bauwerk fest verbunden ist.

Weil die Klebeverbindung (6) als alleiniges Halterungsmittel riskant erscheint, wird die Platte (3) zusätzlich zur Klebeverbindung (6) mit Hilfe von bolzenartigen mechanischen Halterungs-Elementen (28) am Stützrahmen (2) verankert.

Im linken Teil der Fig. 5 ist eine Ausführungsvariante dargestellt, bei der in der Platte (3) eine hinterschnittene Sackbohrung (32) vorgesehen ist, und zwar an der Rückseite (27) der außenliegenden Scheibe (3), in welche ein entsprechend gestaltetes Kopfteil (33) des mechanischen Halterungs-Elementes (28) eingreift. Dieses Kopfteil (33) ist von einer Verklebung (40) umgeben, welches ausschließt, daß das Material des Kopfteiles (33) direkten Kontakt mit dem Material der Platte (3) bzw. der außenliegenden Scheibe erhält.

Dieses mechanische Halterungs-Element (28) durchgreift eine Durchgangsbohrung (38) eines Gurtes (12) des Stützrahmens (2) und ist hinter diesem Gurt (12) mit einem Anschlag (39) versehen.

Im linksseitigen Beispiel der Fig. 5 weist der Anschlag (39) eine Distanz zum Gurt (12) des Stützrahmens (2) auf. Dies bedeutet, daß der Anschlag (39) des Halterungs-Elementes (28) nur dann in Berührung mit dem Gurt (12) des Stützrahmens (2) kommen kann, wenn sich die Klebeverbindung (6) zwischen der Platte (3) und dem Stützrahmen (2) gelöst hat. In diesem Fall hat der Anschlag (39) des Halterungs-Elementes (28) nur die Funktion einer vorsorglichen Sicherung.

Im rechten Ausführungsbeispiel der Fig. 5 ist das Halterungs-Element (28) über den als Mutter ausgebildeten Anschlag (39) mit dem Gurt (12) des Stützrahmens (2) verschraubt. In diesem Falle sind Zwängungen zwischen der Platte (3) und dem Stützrahmen (2) nicht ausgeschlossen, weil beide Teile sowohl über die Klebeverbindung (6) als auch über die Halterungs-Elemente (28) miteinander verbunden sind. Die Erfindung will aber diese Ausführungsvariante nicht ausschließen.

Die Art und Weise, wie das einzelne Halterungs-Element (28) beschaffen ist und mit der Platte (3) verbunden werden kann, läßt sich in verschiedener Weise variieren. Im linken Beispiel der Fig. 5 ist davon ausgegangen, daß in die Rückseite (27) der Platte (3) eine hinterschnittene konische Sackbohrung (32) eingebracht wird, was nach dem heutigen Stand der Technik problemlos ist. Das Einsetzen des Halterungs-Elementes (28) in diese hinterschnittene Sackbohrung (32) setzt jedoch besondere Maßnahmen voraus, um einerseits das Einsetzen zu ermöglichen und andererseits den Formschluß im eingesetzten Zustand zu bedingen. Das Einbringen solcher hinterschnittener Sackbohrungen (32) ist vorbekannt. Man kann beispielsweise eine zylindrische Bohrung einbringen und dann diese Bohrung durch zusätzliches schräges Bohren oder durch seitlich auskragende Bohreransätze hinterschneiden.

Es ist ebenso bekannt, Halterungs-Elemente (28) so zu gestalten, daß sie in solche hinterschnittene Sackbohrungen (32) eingreifen und darin formschlüssig gehalten werden können. Hierzu wird auf die vorbekannten Spreizanker, Spreizdübel und dergleichen hingewiesen.

In jedem Fall geht die Erfindung davon aus, daß es möglich ist, in die Rückseite (27) einer außenseitigen Scheibe (3) Stehbolzen formschlüssig einzubringen, welche die Funktion der Halterungs-Elemente (28) übernehmen können.

Die rechte Seite der Fig. 5 zeigt das Einfräsen von hinterschnittenen Nuten (34), die vom Rand der Platte (3) ausgehen, wie dies in Fig. 8 dargestellt ist. Bei solchen Einfräsungen (34) kann der hinterschnittene Querschnitt beliebig gestaltet werden. Das Beispiel der Fig. 5 zeigt eine hammerkopfförmige Querschnittsgestaltung.

Im Beispiel der Fig. 6 ist eine Plattenkonstruktion (1) dargestellt, die von der Verbindung eines Isolierglases (29) mit einem Stützrahmen (2) ausgeht, wobei die außenliegende Scheibe (3) und die innenliegende Scheibe (4) des Isolierglases (29) zueinander gestuft sind. Dies bedeutet, daß die innenliegende Scheibe (4) einen geringeren Umfang als die außenliegende Scheibe (3) besitzt. Beide Scheiben (3,4) sind über einen Abstandshalterrahmen (41) in üblicher Weise voneinander distanziert und von einer umlaufenden Abdichtung (42) umgeben. Diese Scheiben (3,4) bilden somit eine körperliche Einheit.

Infolgedessen ist der Stützrahmen (2) gestuft ausgebildet, damit sowohl der Gurt (12), als auch ein zurückversetzter Gurt (43) des Stützrahmens (2) eine Klebeverbindung (6) mit den einzelnen Scheiben (3,4) eingehen können. In diesem Ausführungsbeispiel ist also jede Scheibe (3,4) durch eine Klebeverbindung (6) am Stützrahmen (2) gehalten.

Die außenliegende Scheibe (3) wird bei diesem Ausführungsbeispiel durch bereits erwähnte Halterungs-Elemente (28) zusätzlich mechanisch gesichert. Im Beispiel der Fig. 6 ist eine berührungsfreie Sicherung des Halterungs-Elementes (28) dargestellt, wonach der Anschlag (39) in Distanz zum Gurt (12) des Stützrahmens (2) liegt.

Es liegt aber auf der Hand, daß diese Art der mechanischen Verbindung auch auf andere Weise herbeigeführt werden kann, ohne daß die Erfindung dadurch beeinträchtigt wird.

Der Schaft (37) des Halterungs-Elementes (28) durchgreift die Durchgangsbohrung (38) mit Spiel. Außerdem ist der Schaft (37) in der Klebeverbindung (6) eingebettet, so daß Relativbewegungen zwischen dem Halterungs-Element (28) und dem Isolierglas (29) bzw. dem Stützrahmen (2) nicht anzunehmen sind.

Mit (31) ist der Stufenfalz bezeichnet, mit dem die innenliegende Scheibe (4) des Isolierglases (29) gegenüber der außenliegenden Scheibe (3) zurückversetzt ist. In diesen zurückversetzten Bereich greift der Gurt (12) des Stützrahmens (2) ein.

In den Figuren 7 und 8 sind verschiedene Varianten der Anordnung der erfindungsgemäßen Halterungs-Elemente (28) gezeigt. In beiden Fällen sind diese Halterungs-Elemente (28) im Eckenbereich (30) der einzelnen Plattenkonstruktion (1) angeordnet, wobei ersichtlich ist, daß der Rand der außenliegenden Scheibe (3) den Rand der innenliegenden Scheibe (4) übergreift. Damit liegen die hinterschnittene Sackbohrung (32) im Falle der Fig. 7 oder die hinterschnittene Einfräsung (34) im Falle der Fig. 8 abseits vom Rand der innenliegenden Scheibe (4) und behindern damit nicht die klebetechnische und mechanische Verbindung der Plattenkonstruktion (1) gegenüber dem Stützrahmen (2).

Mit (17) ist symbolisch eine Abdichtung zwischen den benachbarten Plattenkonstruktionen (1) dargestellt. Bevorzugt wird diese Abdichtung durch vorgefertigte Dichtungsleisten herbeigeführt, die mit den Stützrahmen (2) verbindbar sind, wie dies aus Fig. 4 hervorgeht.

In der Fig. 9, die ein konstruktives Ausführungsbeispiel eines Stützrahmens (2) mit einem gestuften Isolierglas (29) zeigt, die beide werkseitig miteinander verbunden und verklebt werden, ist die Art der Befestigung der einzelnen Stützrahmen (2) an der Trägerkonstruktion (24) im Schnitt dargestellt. Danach weisen die Trägerkonstruktion (24) und die Stützrahmen (2) parallel zueinander und senkrecht zur Scheibenfläche gerichtete Schenkel (44,45) auf, in denen hinterschnittene Nuten (46) zur Aufnahme von Befestigungsmitteln vorgesehen sind. Diese Befestigungsmittel sind beispielsweise mittels Schrauben gegeneinander verspannbare Gleitsteine.

Außerdem zeigt Fig. 9 punktiert die Lage von Abdichtungselementen (17), welche ebenfalls in hinterschnittenen Nuten der Trägerkonstruktion (24) sowie der Stützrahmen (2) gehalten sind.

### STÜCKLISTE

- (1): Plattenkonstruktion
- (2): Stützrahmen
- (3): außenliegende Platte (Scheibe)
- (4): innenliegende Platte (Scheibe)
- (5): Distanzelement
- (6): Klebstoffschicht
- (7): Halterung
- (8): Schenkel
- (9): Steg
- (10): Schenkel
- (11): Klebstoffschicht
- (12): Gurt
- (13): U-Schiene
- (14): Abschrägung
- (15): Abstufung
- (16): Nut
- (17): flexible Dichtungsleiste
- (18): widerhakenförmiger Ansatz
- (19): hinterschnittene Nut
- (20): Durchbrechung
- (21): Steg
- (22): Dichtungslippe
- (23): Schattenfuge
- (24): Trägerkonstruktion
- (25): Halteelement
- (26): hinterschnittene Nut
- (27): rückwärtiger Plattenrand
- (28): bolzenartiges Halterungselement
- (29): gestuftes Isolierglas
- (30): Eckenbereich
- (31): Rand (Stufenfalz)
- (32): Sackbohrung
- (33): Kopfteil
- (34): hinterschnittene Nut (Einfräsung)
- (35): Kopfteil
- (36): Verklebung
- (37): Schaft
- (38): Gurtbohrung
- (39): Anschlag
- (40): Verklebung
- (41): Abstandshalterrahmen
- (42): umlaufende Abdichtung
- (43): zurückversetzter Gurt
- (44): Schenkel
- (45): Schenkel
- (46): hinterschnittene Nut

## Patentansprüche

1. Plattenkonstruktion (1) zur Verbindung mit einer Trägerkonstruktion (24) für die Bildung einer Fassade oder eines Daches bei einem Bauwerk, bestehend aus einer ein- oder mehrscheibigen Platte (3,4), z.B. Isolierglas, und aus einem an der Trägerkonstruktion (24) befestigbaren Stützrahmen (2), der sich an der dem Bauwerk zugekehrten Rückseite der Platte (4) längs ihrer Ränder erstreckt und mit ihr verklebbar ist, ohne über deren vordere Außenfläche hinauszuragen, wobei an der Plattenkonstruktion (1) stellenweise mechanische Halterungen (7) zur Verbindung mit dem Stützrahmen (2) formschlüssig verankert sind, dadurch **gekennzeichnet,** daß die Halterungen (7) mit der jeweils außenliegenden Scheibe (3) der Platte (4) werkseitig fest verbunden sind und mit einem Schenkel (10) bzw. einem Anschlag (39) einen der Plattenkonstruktion (1) zugekehrten Gurt (12) des Stützrahmens (2) berührungsfrei hintergreifen.

2. Plattenkonstruktion nach Anspruch 1, dadurch **gekennzeichnet,** daß die Distanz zwischen den sich hintergreifenden Teilen (10) der Halterungen (7) und des Gurtes (12) des Stützrahmens (2) eine Größenordnung von etwa 5 mm aufweist.

3. Plattenkonstruktion nach Anspruch 1 oder 2, dadurch **gekennzeichnet,** daß die einzelne Halterung (7) aus einem etwa U-förmigen Profil, beispielsweise aus Chrom-Stahl, besteht, dessen einer Schenkel (8) mit dem Rand der Plattenkonstruktion (1) fest verbunden ist, dessen Steg (9) sich quer über den Rand der Plattenkonstruktion (1) erstreckt und dessen anderer Schenkel (10) den Gurt (12) des Stützrahmens (2) berührungsfrei hintergreift.

4. Plattenkonstruktion nach Anspruch 1 oder einem der folgenden, dadurch **gekennzeichnet,** daß die außenliegende Scheibe (3) einer Isolierglas-Plattenkonstruktion (1) parallel zur Scheibenfläche in den Randbereich eingefräste Nuten (16) aufweist, in welche der Schenkel (8) der Halterung (7) eingreift und vornehmlich durch Verklebung (11) festgehalten ist.

5. Plattenkonstruktion nach einem der Ansprüche 1 bis 3, dadurch **gekennzeichnet,** daß die außenliegende Scheibe (3) einer Isolierglas-Plattenkonstruktion (1) einen mindestens stellenweise abgeschrägten (14) oder abgestuften (15) Rand aufweist, dessen Schräge oder Abstufung von der Außenfläche der Scheibe (3) zur Innenfläche hin ansteigt und daß der Schenkel (8) der Halterung (7) mit dieser Abschrägung (14) bzw. Stufe (15) verklebt (11) ist.

6. Plattenkonstruktion nach Anspruch 1 oder einem der folgenden dadurch **gekennzeichnet,** daß die Halterung (7) sowie der Rand der einzelnen Plattenkonstruktion (1) von einer flexiblen Dichtungsleiste (17) überdeckt sind, die mit widerhakenförmig ausgebildeten Ansätzen (18) in hinterschnittenen Nuten (19) des Stützrahmens (2) verankert ist.

7. Plattenkonstruktion nach Anspruch 6, dadurch **gekennzeichnet,** daß die Dichtungsleiste (17) an den von den Halterungen (7) eingenommenen Stellen für den Durchtritt des den Gurt (12) des Stützrahmens (2) hintergreifenden Schenkel (10) durchbrochen (20) ist.

8. Plattenkonstruktion nach Anspruch 6 oder 7, dadurch **gekennzeichnet,** daß die Dichtungsleiste (17) längs des Randes der Plattenkonstruktion (1) umlaufend angeordnet ist.

9. Plattenkonstruktion nach Anspruch 6 oder einem der folgenden, dadurch **gekennzeichnet,** daß die Dichtungsleiste (17) parallel zur Plattenfläche nach außen vorspringende Stege (21) aufweist, die mit gleichartigen Stegen (21) von Dichtungsleisten (17) benachbarter Plattenkonstruktionen (1) zur Bildung labyrinthähnlicher Dichtungen zusammenwirken.

10. Plattenkonstruktion nach Anspruch 6 oder einem der folgenden, dadurch **gekennzeichnet,** daß die Dichtungsleisten (17) an den Rand der Außenscheiben (3) der Plattenkonstruktion (1) anliegende Dichtungslippen (22) aufweisen, die zusammen mit den der Außenfläche der Plattenkonstruktion (1) nächstliegenden Stegen (21) der Dichtungsleisten (17) eine Art abgedichtete Schattenfuge (23) zwischen benachbarten Plattenkonstruktionen (1) bilden, welche nicht mit einem besonderen Dichtungsmittel ausgefüllt zu werden braucht.

11. Plattenkonstruktion nach Anspruch 1 oder einem der folgenden, dadurch **gekennzeichnet,** daß an der Rückseite (27) der außenliegenden Scheibe (3) der Plattenkonstruktion (1) mehrere in Richtung zum Stützrahmen (2) vorkragende bolzenartige Halterungs-Elemente (28) zwangsschlüssig verankert sind, die einen der Plattenkonstruktion (1) zugekehrten Gurt (12) des Stützrahmens (2) hintergreifen.

12. Plattenkosntruktion nach Anspruch 11, dadurch **gekennzeichnet,** daß bei einer aus einem gestuften Isolierglas (29) bestehenden Plattenkonstruktion (1) die bolzenartigen Halterungs-Elemente (28) im Eckenbereich (30) der außenliegenden Scheibe (3) in der Weise angeordnet sind, daß sie an den Rändern (31) der innenliegenden Scheiben (4) vorbeigeführt sind.

13. Plattenkonstruktion nach Anspruch 11 oder 12, dadurch **gekennzeichnet,** daß die Rückseite (27) der außenliegenden Scheibe (3) mit hinterschnitten ausgebildeten Sackbohrungen (32) versehen ist, in welche passende Kopfteile (33) der Halterungs-Elemente (28) formschlüssig eingreifen, beispielsweise nach Art von Spreizankern, Spreizdübeln oder dgl.

14. Plattenkonstruktion nach Anspruch 11 oder 12, dadurch **gekennzeichnet,** daß die Rückseite (27) der außenliegenden Scheibe (3) mit vom Scheibenrand ausgehenden, hinterschnitten ausgebildeten und nach der Rückseite offenen Nuten (34) versehen ist, in welche passende Kopfteile (35) der Halterungs-Elemente (28) eingreifen und z.B. durch Verklebung (36) festgelegt sind.

15. Plattenkonstruktion nach Anspruch 11 oder einem der folgenden, dadurch **gekennzeichnet,** daß der Kopfteil (33,35) der Halterungs-Elemente (28) von einer die direkte Berührung mit der Scheibe (3) ausschließenden Schicht, z.B. Klebstoff, umgriffen ist.

16. Plattenkonstruktion nach Anspruch 11 oder einem der folgenden, dadurch **gekennzeichnet,** daß das einzelne bolzenartige Halterungs-Element (28) den Gurt (12) des Stützrahmens (2) berührungsfrei hintergreift.

17. Plattenkonstruktion nach Anspruch 16, dadurch **gekennzeichnet,** daß der Schaft (37) des bolzenartigen Halterungs-Elementes (28) eine Gurtbohrung (38) des Stützrahmens (2) berührungsfrei durchgreift und hinter diesem Gurt (12) mit einem in Distanz zum Gurt (12) befindlichen Anschlag (39) versehen ist, z.B. Mutter, Splint, Ansatz, oder dgl., der im Falle des ungewollten Lösens der Platte (3) vom Stützrahmen (2) eine Sicherung gegen Abfallen der Platte (3) darstellt.

18. Plattenkonstruktion nach Anspruch 11 oder einem der folgenden, dadurch **gekennzeichnet,** daß das Halterungs-Element (28) in die Verklebung (6) der außenliegenden Scheibe (3) mit dem Stützrahmen (2) eingebettet ist.

## Claims

1. Plate construction (1) for connecting to a bearer construction (24) for forming a cladding or a roof in a building, comprising a one- or multi-pane plate (3, 4), for example insulating glass, and a support frame (2) which may be secured to the bearer construction (24) and which, on the rear side of the plate (4) facing the building, extends along the edges of the plate and may be adhered thereto, without projecting beyond the front outer surface thereof, mechanical mountings (7) for connecting to the support frame (2) being anchored positively in places on the plate construction (1), characterized in that the mountings (7) are connected fixedly on the building side to the respectively outer pane (3) of the plate (4) and by means of a leg (10) or a stop (39) reach behind a flange (12) of the support frame (2) facing the plate construction (1) without contact.

2. Plate construction according to Claim 1, characterized in that the distance between the parts (10) of the mountings (7) and of the flange (12) of the support frame (2) reaching one behind the other is in the order of magnitude of approximately 5 mm.

3. Plate construction according to Claim 1 or 2, characterized in that the individual mounting (7) comprises an approximately U-shaped profile, for example of chrome steel, one leg (8) of which is securely connected to the edge of the plate construction (1), the web (9) of which extends transversely beyond the edge of the plate construction (1) and the other leg (10) of which reaches behind the flange (12) of the support frame (2) without contact.

4. Plate construction according to Claim 1 or one of the subsequent claims, characterized in that the outer pane (3) of an insulating-glass plate construction (1) has grooves (16) which are milled into the edge region parallel to the pane surface and in which the leg (8) of the mounting (7) engages and is securely held chiefly by means of adhesive (11).

5. Plate construction according to one of Claims 1 to 3, characterized in that the outer pane (3) of an insulating-glass plate construction (1) has an edge which is bevelled (14) or stepped (15) at least in places, the bevel or step of which runs upwards from the outer surface of the pane (3) towards the inner surface, and in that the leg (8) of the mounting (7) is adhered (11) to this bevelled section (14) or step (15).

6. Plate construction according to Claim 1 or one of the subsequent claims, characterized in that the mounting (7) and the edge of the individual plate construction (1) are covered by a flexible sealing strip (17) which is anchored by means of attachment pieces (18) of barb-type construction in undercut grooves (19) of the support frame (2).

7. Plate construction according to Claim 6, characterized in that the sealing strip (17) is breached (20), at the places in which the mountings (7) are located, for the penetration of the leg (10) reaching behind the flange (12) of the support frame (2).

8. Plate construction according to Claim 6 or 7, characterized in that the sealing strip (17) is peripherally arranged along the edge of the plate construction (1).

9. Plate construction according to Claim 6 or one of the subsequent claims, characterized in that the sealing strip (17) has webs (21) which project outwards parallel to the plate surface and which cooperate with similarly constructed webs (21) of sealing strips (17) of adjacent plate constructions (1) to form labyrinth-like seals.

10. Plate construction according to Claim 6 or one of the subsequent claims, characterized in that the sealing strips (17) have sealing lips (22) which bear against the edge of the outer panes (3) of the plate construction (1) and which, together with the webs (21) of the sealing strips (17) closest to the outer surface of the plate construction (1), form a kind of sealed shadow join (23) between adjacent plate constructions (1), which shadow join (23) does not need to be filled with a special sealing means.

11. Plate construction according to Claim 1 or one of the subsequent claims, characterized in that there are anchored restrictedly to the rear side (27) of the outer pane (3) of the plate construction (1) a plurality of pin-like mounting elements (28) projecting in the direction of the support frame (2) and reaching behind a flange (12) of the support frame (2) facing the plate construction (1).

12. Plate construction according to Claim 11, characterized in that in the case of a plate construction (1) comprising a stepped insulating glass (29) the pin-like mounting elements (28) are arranged in the corner region (30) of the outer pane (3) such that they are guided past the edges (31) of the inner panes (4).

13. Plate construction according to Claim 11 or 12, characterized in that the rear side (27) of the outer pane (3) is provided with undercut blind bores (32) in which fitting head parts (33) of the mounting elements (28) engage positively, for example in the manner of straddling bolts, straddling dowels or the like.

14. Plate construction according to Claim 11 or 12, characterized in that the rear side (27) of the outer pane (3) is provided with undercut grooves (34) which are open towards the rear side, which go out from the pane edge, and in which fitting head parts (35) of the mounting elements (28) engage and for example are fixed in place by means of adhesive (36).

15. Plate construction according to Claim 11 or one of the subsequent claims, characterized in that the head part (33, 35) of the mounting elements (28) is surrounded by a layer, for example adhesive, excluding direct contact with the pane (3).

16. Plate construction according to Claim 11 or one of the subsequent claims, characterized in that the individual pin-like mounting element (28) reaches behind the flange (12) of the support frame (2) without contact.

17. Plate construction according to Claim 16, characterized in that the shaft (37) of the pin-like mounting element (28) penetrates through a flange bore (38) of the support frame (2) without contact and is provided behind this flange (12) with a stop (39), for example nut, cotter pin, attachment piece, or the like, which is located at a distance from the flange (12) and which provides a means of preventing the plate (3) from falling off in the case of unintentional detachment of the plate (3) from the support frame (2).

18. Plate construction according to Claim 11 or one of the subsequent claims, characterized in that the mounting element (28) is embedded with the support frame (2) in the adhesive (6) of the outer pane (3).

## Revendications

1. Structure à panneau (1) destinée à être reliée à une structure porteuse (24) pour former la façade ou le toit d'un bâtiment, constituée d'un panneau (3,4) à une seule vitre ou à plusieurs vitres, par exemple d'un vitrage isolant, et d'un cadre d'appui (2), qui peut être fixé à la structure porteuse (24), qui s'étend du côté arrière, tourné vers le bâtiment, du panneau (4) et le long de ses bords et qui peut lui être collé sans en dépasser la face extérieure avant, des attaches (7) mécaniques de liaison au cadre d'appui (2) étant ancrées par complémentarité de forme en certains points de la structure à panneau (1), caractérisée en ce que les attaches (7) sont reliées rigidement en atelier à la vitre (3) extérieure du panneau (4) et passent, sans contact, par une branche (10) ou par une butée (39), derrière une ceinture (12) du cadre d'appui (2), qui est tournée vers la structure à panneau (1).

2. Structure à panneau suivant la revendication 1, caractérisée en ce que la distance entre les parties (10) des attaches (7), qui viennent derrière la ceinture, et la ceinture (12) du cadre d'appui (2), est d'un ordre de grandeur de 5 mm environ.

3. Structure à panneau suivant la revendication 1 ou 2, caractérisée en ce que l'attache (7) est constituée d'un profilé à peu près en forme de U, par exemple en acier au chrome, dont l'une des branches (8) est reliée rigidement au bord de la structure à panneau (1), dont l'âme (9) s'étend transversalement sur le bord de la structure à panneau (1) et dont l'autre branche (10) passe sans contact derrière la ceinture 12 du cadre d'appui (2).

4. Structure à panneau suivant la revendication 1 ou l'une des suivantes, caractérisée en ce que la vitre (3) extérieure d'une structure à panneau (1) à vitrage isolant, comporte des gorges (16) qui sont fraisées parallèlement à la face des vitres dans la partie marginale, et dans lesquelles pénètre la branche (8) de l'attache (7), qui est maintenue principalement par collage (11).

5. Structure à panneau suivant l'une des revendications 1 à 3, caractérisée en ce que la vitre (3) extérieure d'une structure à panneau (1) à vitrage isolant, comporte un bord au moins partiellement biseauté (14) ou à feuillure (15), dont le biseau ou la feuillure s'élève de la face extérieure de la vitre (3) vers la face intérieure, et en ce que la branche (8) de l'attache (7) est collée (11) à ce biseau (14) ou à cette feuillure (15).

6. Structure à panneau suivant la revendication 1 ou l'une des suivantes, caractérisée en ce que l'attache (7) ainsi que le bord de la structure à panneau (1) sont revêtus d'une réglette souple (17) d'étanchéité, qui est ancrée par des appendices (18) en forme de crochets dans des gorges (19) en contre-dépouille du cadre d'appui (2).

7. Structure à panneau suivant la revendication 6, caractérisée en ce que la réglette (17) d'étanchéité est interrompue (20) aux emplacements pris par les attaches (7) pour le passage de la branche (10) venant derrière la ceinture (12) du cadre d'appui (2).

8. Structure à panneau suivant la revendication 6 ou 7, caractérisée en ce que la réglette (17) d'étanchéité fait tout le tour du bord de la structure à panneau (1).

9. Structure à panneau suivant la revendication 6 ou l'une des suivantes, caractérisée en ce que la réglette (17) d'étanchéité comporte des barrettes (21) qui font saillie vers l'extérieur parallèlement à la surface du panneau et qui coopèrent avec des barrettes (21) identiques de réglettes (17) d'étanchéité de structures à panneau (1) voisines pour former des dispositifs d'étanchéité analogues à un labyrinthe.

10. Structure à panneau suivant la revendication 6 ou l'une des suivantes, caractérisée en ce que les réglettes (17) d'étanchéité comportent des lèvres d'étanchéité (22) qui s'appliquent aux bords des vitres (3) extérieures de la structure à panneau (1), qui forment, avec les barrettes (21) des réglettes (17) d'étanchéité qui sont les plus proches de la surface extérieure de la structure à panneau (1), une sorte de double joint (23) entre des structures à panneau (1) voisines, lesquelles n'ont pas besoin d'être remplies d'un agent d'étanchéité particulier.

11. Structure à panneau suivant la revendication 1 ou l'une des suivantes, caractérisée en ce que, du côté arrière (27) de la vitre (3) extérieure de la structure à panneau (1), sont ancrés à force plusieurs éléments d'attache (28) de type à boulon, en saillie dans la direction allant vers le cadre d'appui (2) et passant derrière une ceinture (12) du cadre d'appui (2), qui est tournée vers la structure à panneau (1).

12. Structure à panneau suivant la revendication 11, caractérisée en ce que, pour une structure à panneau (1) constituée d'un vitrage isolant (29) étagé, les éléments d'attache (28) de type à boulon, sont disposés dans la région des sommets (30) de la vitre (3) extérieure, de manière qu'ils passent devant les bords (31) des vitres (4) intérieures.

13. Structure à panneau suivant la revendication 11 ou 12, caractérisée en ce que le bord arrière (27) de la vitre (3) extérieure est muni de trous borgnes (32) en contre-dépouille, dans lesquels pénètrent, avec complémentarité de formes, des têtes (33) adaptées des éléments d'attache (28), par exemple à la manière de chevilles à expansion, de pitons à expansion ou d'éléments analogues.

14. Structure à panneau suivant la revendication 11 ou 12, caractérisée en ce que le côté arrière (27) de la vitre (3) extérieure est muni de gorges (34) issues du bord de la vitre, en contre-dépouille, et s'ouvrant vers le côté arrière dans lesquelles des têtes (35) adaptées des éléments d'attache (28) pénètrent et sont fixées par exemple par collage (36).

15. Structure à panneau suivant la revendication 11 ou l'une des suivantes, caractérisée en ce que la tête (33, 35) des éléments d'attache (28) est entourée d'une couche, par exemple de colle, excluant tout contact direct avec la vitre (3).

16. Structure à panneau suivant la revendication 11 ou l'une des suivantes, caractérisée en ce que l'élément d'attache (28) de type à boulon passe sans contact derrière la ceinture (12) du cadre d'appui (2).

17. Structure à panneau suivant la revendication 16, caractérisée en ce que la tige (37) de l'élément d'attache (28) de type à boulon passe sans contact dans un trou (38) de la ceinture du cadre d'appui (2) et est munie, derrière cette ceinture (2), d'une butée (39) se trouvant à une certaine distance de la ceinture (12), par exemple d'un écrou, d'une goupille, d'un rebord ou analogue, qui, dans le cas où le panneau (3) se détache intempestivement du cadre d'appui (2), empêche le panneau (3) de tomber.

18. Structure à panneau suivant la revendication 11 ou l'une des suivantes, caractérisée en ce que l'élément d'attache (28) est noyé avec le cadre d'appui (2) dans la collure (6) de la vitre (3) extérieure.
